# EUROPÄISCHE PATENTSCHRIFT

(11) **EP 0 590 579 B1**
(45) Veröffentlichungstag und Bekanntmachung des Hinweises auf die Patenterteilung: **06.03.1996**
(21) Anmeldenummer: 93115597.2
(22) Anmeldetag: 28.09.1993
(51) Int. Cl.: A47K 3/00, A47K 3/02

(54) **Vario-Badewanne**
Bathtub
Baignoire

(30) Priorität: 28.09.1992 DE 4232431
(43) Veröffentlichungstag der Anmeldung: 06.04.1994
(73) Patentinhaber: HOESCH METALL + KUNSTSTOFFWERK GmbH & Co., D-52372 Kreuzau-Schneidhausen (DE)
(72) Erfinder:
(74) Vertreter: Langmaack, Jürgen, Dipl.-Ing.

(56) Entgegenhaltungen:
- DE-U- 9 205 764
- FR-A- 1 420 148
- US-A- 3 113 323
- WIPO-OMPI 3. Januar 1991 , GENEVE 'depot dm/017691 du 25 septembre 1990. titulaire ucosan bv -Figures 7.1, 7.2, 8.2, 9.1, 9.3.'

## Beschreibung

Die Erfindung betrifft eine Badewanne gemäß dem Oberbegriff von Anspruch 1.

Bei einer Badewannenform, wie sie beispielsweise aus DE-GM 89 01 533.9 für die herkömmliche Trogbauweise bekannt ist, sind Anpassungen an die Gegebenheiten des vorhandenen Raumes nur in ganz beschränktem Umfange möglich. Man hat daher versucht, durch eine Anpassung der Außenkontur des Wannenrandes unter bestmöglicher Raumausnutzung auch in den Abmessungen des Trogteils bequeme Badewannen zu schaffen. Dies wurde beispielsweise mit sogenanntn Eckwannen erreicht, bei denen der Wannentrog auf einer Seite durch zwei unter 90° zueinander verlaufende Randteile begrenzt ist, die auf den anderen Seite durch einen bogenförmigen Randteil miteinander verbunden sind. Derartige Eckwannen lassen sich jedoch nicht in allen Fällen aufstellen. Ferner ist aus der GB-A-931 754 eine Wanne gemäß dem Oberbegriff des Anspruchs 1 bekannt, die es erlaubt, die Wanne sowohl an einer Raumlängswand als auch in einer Gebäudeecke aufzustellen. Die hiermit zu erzielenden Variationsmöglichkeiten zur Ausnutzung der unterschiedlichen räumlichen Gegebenheiten sind jedoch beschränkt.

Aus der WIPO-Veröffentlichung DM/017 691 vom 03.01.91 sind eine Reihe von Wannenformen bekannt, bei denen jeweils an den Wannenenden jeweils seitlich über eine Längskante herausragende Erweiterungen des Wannentroges vorgesehen sind. Diese Erweiterungen sind wieder in einer entsprechenden Abrundung ausgeformt oder aber sie reichen in eine schräg herausragende Verbreiterung des Wannenrandes hinein.

Der Erfindung liegt nun die Aufgabe zugrunde, eine Badewanne der eingangs bezeichneten Art zu schaffen, die eine bessere Raumausnutzung durch verbesserte Aufstellungsmöglichkeiten gestattet.

Die Aufgabe wird gemäß der Erfindung dadurch gelöst, daß die Länge der als Sitz- und/oder Ablagefläche ausgebildeten Anschlußfläche in etwa der halben Trogbreite entspricht. Eine derartig "unsymmetrisch" ausgestaltete Wanne ermöglicht eine große Variationsbreite hinsichtlich der Aufstellung in einem Raum. Die Wanne kann nicht nur in Wandlängsrichtung verlaufend aufgestellt werden, wobei dann die Anschlußfläche in den Raum vorspringt und bei entsprechender Abdeckung als gut zugänglicher Zusatzraum verwendet werden kann. Beim Einsatz einer derartigen Wanne als Whirlpoolwanne besteht hier die Möglichkeit, unter der Anschlußfläche mit entsprechenden Abschlußwänden die "Technik", d.h. Pumpe und Steuerung für die Whirlpooleinrichtung unterzubringen, wobei eine gute Zugänglichkeit zu Wartungs- und Reparaturzwecken gegeben ist. Die Wanne kann aber auch als Eckbadewanne mit dem Trogteil quer zur Gebäudeecke oder auch in den Raum vorspringend in eine Gebäudeecke hineingestellt werden, wobei ein guter Zugang zur Wanne selbst und auch eine gute Zugänglichkeit des Raumes unterhalb sowie oberhalb der Anschlußfläche gegeben ist.

Die Länge wird hierbei vom oberen Innenraum aus entlang der Mittelachse gemessen. In vorteilhafter Ausgestaltung ist hierbei vorgesehen, daß die Außenkanten der Anschlußfläche rechtwinklig zueinander verlaufen.

In vorteilhafter weiterer Ausgestaltung ist vorgesehen, daß die Anschlußfläche zumindest über eine Teil ein Gefälle in Richtung auf den Trogteil aufweist. Hierdurch ist sichergestellt, daß nach dem Baden oder Duschen kein Restwasser auf der Anschlußfläche verbleibt.

In weiterer Ausgestaltung der Erfindung ist vorgesehen, daß eine Teillänge der Außenkante des den Fußteil begrenzenden Wannenrandes unter einem Winkel β von 90° zur zugeordneten Außenkante der Anschlußfläche verläuft. Eine derartige Zuordnung erlaubt trotz der asymmetrischen Außenkontur der Wanne insgesamt die Aufstellung der Wanne als sogenannte Eckbadewanne.

In weiterer Ausgestaltung der Erfindung ist vorgesehen, daß der den beiden einander zugeordneten, jeweils unter einem Winkel β von 90° zueinander geneigt verlaufenden Außenkanten abgekehrte Rand der Wanne vom Fußende aus mit zunehmendem Querabstand bis an den Rand der Anschlußfläche anschließend verläuft. Durch diese Ausgestaltung der Außenkontur insgesamt ergibt sich die Möglichkeit, auch bei kleinflächigen Baderäumen bequeme Badewannen aufzustellen, ohne daß hier die Bewegungsfreiheit im Raum beeinträchtigt wird. Besonders zweckmäßig ist es hierbei, wenn der Rand eine gekrümmte Kontur aufweist.

In vorteilhafter Ausgestaltung ist hierbei vorgesehen, daß der Innenrand des Trogteils in der Aufsicht auf die Wannenrandebene eine tropfenförmige Kontur aufweist, deren spitzauslaufender Bereich den Fußteil bildet. Ein derart verjüngender Fußbereich reduziert das Füllvolumen einer derartigen Badewanne, ist also wassersparend, ohne daß hierdurch die Bequemlichkeit beeinträchtigt wird. Ferner erlaubt diese Formgebung eine Reihe von ästhetischen Gestaltungen, wie sie mit der bisherigen Wannenform nicht möglich waren. Eine derartige tropfenförmige Kontur für den Trogteil ist also nicht nur für die erfindungsgemäße Badewanne mit Anschlußfläche sondern auch für Badewannen ohne eine derartige Anschlußfläche vorteilhaft. Bei einer in etwa hexagonalen Außenkontur des Wannenrandes ergeben sich auch hierfür vielfältige Aufstellungsmöglichkeiten.

Die Erfindung wird anhand schematischer Zeichnungen von Ausführungsbeispielen näher erläutert. Es zeigen:
- Fig. 1: ein Ausführungsbeispiel einer Badewanne mit Anschlußläche,
- Fig. 2, 3, 4, 5: unterschiedliche Zuordnungsmöglichkeiten der Badewanne gem. Fig. 1 zur Gebäudewand,
- Fig. 6 bis 10: verschiedene Einbaubeispiele,
- Fig. 11 bis 13: Einbaubeispiele für die Aufstellung von Doppelwannen,

Das in Fig. 1 dargestellte Ausführungsbeispiel einer Badewanne weist einen länglichen Trogteil 1 auf, der an einem Ende durch einen geneigten Rückenteil 2 und am anderen Ende durch einen Fußteil 3 begrenzt ist.

Der Trogteil 1 läuft oben in einen im wesentlichen horizontal ausgerichteten Randteil 4 aus. Im Bereich des Rückenteils erweitert sich der Randteil 4 zu einer Anschlußfläche 5, deren horizontale Mittelachse 6 unter einem Winkel α zur Längsachse 7 des Trogteils 1 ausgerichtet ist. Die Breite b der Anschlußfläche 5 entspricht mindestens etwa der Trogbreite, gemessen quer zur Längsachse 7 des Trogteils 1 in Höhe des Randteils 4. Die Länge c der Anschlußfläche 5 entspricht in etwa der halben Trogbreite. Die Länge c kann jedoch auch größer oder kleiner als das durch die Trogbreite vorgegebene Maß bemessen werden. Dies richtet sich insbesondere danach, ob für den vorgesehenen Verwendungsfall der unterhalb der Anschlußfläche 5 befindliche Raum als abgeschlossener Raum, beispielsweise für die Unterbringung von "Technik", wie im Falle der Wanne als Whirlpoolwanne,benötigt wird. Die freien Außenkanten 8, 9 und 10 der Anschlußfläche 5 laufen rechtwinklig zueinander. Der von der strichpunktierten Linie 5' begrenzte Bereich der Anschlußfläche ist mit einem leichten Gefälle in Richtung auf den Trogteil 1 versehen, so daß auf der Anschlußstelle 5 befindliches Wasser jederzeit ablaufen kann.

Eine Teillänge 11 der Außenkante des den Fußteil 3 begrenzenden Wannenrandes verläuft unter einem Winkel β von 90° zur zugeordneten Außenkante 10 der Anschlußfläche 5, wobei die Teillänge 11 und die zugeordnete Außenkante 10 der Anschlußfläche 5 zu der verbleibenden Längskante 12 jeweils unter einem Winkel von 135° ausgerichtet sind.

Der Trogteil 1 kann nun grundsätzlich den üblichen ovalen Grundriß aufweisen. Bei dem hier dargestellten Ausführungsbeispiel ist der Trogteil in seiner Aufsicht auf die Wannenrandebene tropfenförmig gestaltet, wobei der spitzauslaufende Bereich der tropfenförmigen Kontur den Fußteil 3 bildet. In Anpassung an die tropfenförmige Kontur des Trogteils verläuft der den beiden einander zugeordneten Außenkanten 10 und 11 abgekehrte Rand 13 vom Fußteil 3 mit zunehmendem Querabstand zur Wannenlängsachse 7 bis dieser an den Rand 8 der Anschlußfläche 5 anschließt. Dieser Verlauf des Randes 13 kann, wie hier dargestellt, eine gekrümmte Kontur aufweisen. In gleicher Weise ist jedoch auch eine geradlinige oder anders geformte Kontur möglich.

Nachfolgend werden nun eine Reihe von Einbaubeispielen der anhand von Fig. 1 beschriebenen Wanne dargestellt. In Fig. 2 ist die Badewanne gem. Fig. 1 in Form einer Eckwanne in einer Gebäudeecke aufgestellt. Der verbleibende dunkel schraffierte Zwickel 14 ist hierbei mit einer an den Wannenrand anschließenden Abdeckung ausgefüllt, die entweder als zusätzliches Bauteil ausgebildet sein kann oder aber bereits unmittelbar an den Wannenrand anschließend angeformt ist.

In Fig. 3 ist eine andere Aufstellungsmöglichkeit für eine Gebäudeecke gezeigt.

Fig. 4 und 5 zeigen unterschiedliche Aufstellungsmöglichkeiten an einer Gebäudewand.

Fig. 6 zeigt die Aufstellung der Badewanne in einem klein bemessenen Badezimmer in einer Eckanordnung. Die Darstellung läßt zum einen erkennen, daß neben der Badewanne noch ausreichend Platz für ein Waschbecken 15 sowie eine Toilette 16 vorhanden ist. Die Darstellung läßt ferner erkennen, daß auch für das Öffnen der Tür 17 ein genügender Freiraum vorhanden ist. Der besondere Vorteil dieser Wannengestaltung besteht darin, daß auch in einem derart kleinen Badezimmer die Aufstellung einer als Whirlpool ausgerüsteten Badewanne möglich ist, da unter der Anschlußfläche 5 die gesamte Technik, d. h. Steuerung und Pumpe, untergebracht werden kann. Die Anschlußfläche 5 selbst kann hierbei als Sitzfläche aber auch als Ablagefläche eingesetzt werden. Der Bereich der Anschlußfläche 5 bietet ferner die Möglichkeit, an der Wand oder unmittelbar mit der Wanne verbunden, Handtuchhalter anzubringen. Wird eine derartige Wanne als Normalbadewanne, d. h. ohne Whirlpool-Ausrüstung eingesetzt, dann besteht die Möglichkeit, unterhalb der Anschlußfläche 5 einen ausziehbaren Wäschekorb, Schubkästen für Putzmittel, oder derl. unterzubringen. Die schwarz schraffierte Fläche 14 kennzeichnet wiederum eine Abdeckung des Zwickelraumes, die in Höhe des Wannenrandes veläuft.

Fig. 7 zeigt die Aufstellung der Badewanne, bei der die Anschlußfläche 5 in die Gebäudeecke eingeschoben ist. Bei dieser Aufstellungsform ist der Raum unter der Zwickelfläche 14 ebenfalls vom Raum aus zugänglich und kann zu Abstellzwecken genutzt werden. Die zum Fußteil 3 hin schräg zulaufende Kontur des Randes 13 erlaubt auch bei dieser Aufstellung eine ausreichende Öffnungsweite für die Tür.

Die Fig. 8, 9 und 10 zeigen weitere Aufstellungsmöglichkeiten, die aus der Zeichnung heraus ohne weitere Beschreibung verständlich sind. Bei Fig. 9 ist die Badewanne zum Waschbecken 15 und zur Toilette 16 hin jeweils durch Spritzwände 18 abgedeckt, die beispielsweise Teil einer Duschabtrennung sein können.

Die Fig. 11, 12 und 13 zeigen, daß mit der erfindungsgemäßen Gestaltung der Badewanne unter Verwendung einer sogenannten Rechtsausführung und einer Linksausführung auch Doppelanordnungen möglich sind.

Bei allen vorstehend beschriebenen Ausführungsbeispielen ist der jeweils dem Raum zugekehrte Rand der Badewanne mit einer bis an den Boden heranreichenden Abdeckschürze versehen, soweit nicht im Bereich der Anschlußfläche 5 eine Revisionsöffnung, Türen, Schubkästen, Vorderfronten, oder dergl. vorhanden sind.

Die Aufstellungsbeispiele zeigen ferner, daß auch andere als die bevorzugte tropfenförmige Trogkontur möglich sind, da die durch die besondere Form der Zuordnung der Anschlußfläche 5 in bezug auf die Ausrichtung des Trogteils, definiert durch seine Längsachse 7, zu erzielenden Vorteile auch dann gegeben sind, wenn der Trogteil eine konventionelle ovale oder elliptische Form aufweist, wobei dann die Vorderkante 13 im wesentlichen parallel zur Kante 12 verläuft.

## Patentansprüche

1. Badewanne mit einem länglichen Trogteil (1), der an einem Ende durch einen geneigten Rückenteil (2) und am anderen Ende durch einen Fußteil (3) begrenzt wird, wobei der Trogteil (2) oben in einen im wesentlichen horizontal ausgerichteten, umlaufenden Randteil (4) ausläuft, wobei
der Randteil (4) im Bereich des Rückenteils (2) in eine Anschlußfläche (5) ausläuft, deren horizontale Mittelachse (6) unter einem Winkel α zur Längsachse (7) des Trogteils (1) ausgerichtet ist und deren Breite mindestens etwa der Trogbreite entspricht, gemessen quer zur Längsachse (7) des Trogteils (1) in Höhe des Randteils (4), und wobei
der von der Mittelachse (6) der Anschlußfläche (5) und der Längsachse (7) des Trogteils (1) eingeschlossene Winkel α = 135° beträgt,
dadurch gekennzeichnet,
daß die Länge der als Sitz- und/oder Ablagefläche ausgebildeten Anschlußfläche (5) in etwa der halben Trogbreite entspricht.

2. Badewanne nach Anspruch 1, dadurch gekennzeichnet, daß die Außenkanten (8, 9, 10) der Anschlußfläche (5) rechtwinklig zueinander verlaufen.

3. Badewanne nach Anspruch 1 oder 2, dadurch gekennzeichnet, daß die Anschlußfläche (5) zumindest über einen Teilbereich ein Gefälle in Richtung auf den Trogteil (1) aufweist.

4. Badewanne nach einem der Ansprüche 1 bis 3, dadurch gekennzeichnet, daß eine Teillänge (11) der Außenkante des den Fußteil (3) begrenzenden Randteils (4) unter einem Winkel von 90° zur zugeordneten Außenkante (10) der Anschlußfläche (5) verläuft.

5. Badewanne nach einem der Ansprüche 1 bis 4, dadurch gekennzeichnet, daß der den beiden einander zugeordneten, unter einem Winkel von 90° zueinander geneigt verlaufenden Außenkanten (10, 11) abgekehrte Rand (13) der Wanne vom Fußende aus mit zunehmendem Querabstand zur Wannenlängsachse (7) bis an den Rand der Anschlußfläche (5) anschliessend verläuft.

6. Badewanne nach einem der Ansprüche 1 bis 5, dadurch gekennzeichnet, daß der Rand (13) eine gekrümmte Kontur aufweist.

7. Badewanne nach einem der Ansprüche 1 bis 6, dadurch gekennzeichnet, daß der Innenrand des Trogteils (1) in der Aufsicht auf die Wannenrandebene eine tropfenförmige Kontur aufweist, deren spitz auslaufender Bereich den Fußteil (3) bildet.

## Claims

1. A bathtub with an elongate trough section (1) which is defined at one end by an inclined back section (2) and at the other end by a foot section (3), wherein the trough section (2) ends at the top in a substantially horizontally oriented, circumambient edge section (4), with the edge section (4) ending in a connection surface (5) in the region of the back section (2), the horizontal centre line (6) of which surface is oriented at an angle α to the longitudinal axis (7) of the trough section (1) and the width of which corresponds at least approximately to the width of the trough, measured transversely to the longitudinal axis (7) of the trough section (1) at the level of the edge section (4), and the angle α enclosed by the centre line (6) of the connection surface (5) and the longitudinal axis (7) of the trough section (1) being 135°, characterised in that the length of the connection surface (5) designed as a seating and/or laying surface corresponds approximately to half the trough width.

2. A bathtub according to Claim 1, characterised in that the outer edges (8, 9, 10) of the connection surface (5) extend at right-angles to each other.

3. A bathtub according to Claim 1 or 2, characterised in that the connection surface (5) has a slope towards the trough section (1), at least over a partial region.

4. A bathtub according to one of Claims 1 to 3, characterised in that a partial length (11) of the outer edge of the edge section (4) defining the foot section (3) extends at an angle of 90° to the associated outer edge (10) of the connection surface (5).

5. A bathtub according to one of Claims 1 to 4, characterised in that the edge (13) of the tub which is remote from the two outer edges (10, 11) associated with each other which extend inclined at an angle of 90° to each other extends, starting from the foot end, with increasing transverse distance to the longitudinal axis (7) of the tub, until it adjoins the edge of the connection surface (5).

6. A bath tub according to one of Claims 1 to 5, characterised in that the edge (13) has a curved contour.

7. A bathtub according to one of Claims 1 to 6, characterised in that the inner edge of the trough section (1) has a drop-shaped contour when viewed in the plane of the tub edge, the region of which which ends in a point forms the foot section (3).

## Revendications

1. Baignoire comprenant une partie allongée (1) formant cuve qui est délimitée, à l'une de ses extrémités, par une partie inclinée (2) pour le dos et, à son autre extrémité, par une partie (3) pour les pieds, la partie (1) formant cuve se terminant dans sa partie supérieure par une partie de bord périphérique (4) orientée sensiblement à l'horizontale, la partie de bord (4) se terminant, dans la zone de la partie (2) pour le dos, par une surface de prolongement (5) qui est conçue sous la forme d'un siège et/ou d'une surface de rangement, dont l'axe médian horizontal (6) est orienté selon un angle α par rapport à l'axe longitudinal (7) de la partie (1) formant cuve, et dont la largeur correspond au moins sensiblement à la largeur de la cuve, mesurée transversalement à l'axe longitudinal (7) de la partie (1) formant cuve à la hauteur de la partie de bord (4), et l'angle α formé par l'axe médian (6) de la surface de prolongement (5) et l'axe longitudinal (7) de la partie (1) formant cuve étant égal à 135°, caractérisée en ce que la longueur de la surface de prolongement (5) conçue sous la forme d'un siège et/ou d'une surface de rangement correspond sensiblement à la moitié de la largeur de la cuve.

2. Baignoire selon la revendication 1, caractérisée en ce que les arêtes extérieures (8, 9, 10) de la surface de prolongement (5) sont perpendiculaires les unes aux autres.

3. Baignoire selon l'une des revendications 1 ou 2, caractérisée en ce que la surface de prolongement (5) présente, sur au moins une zone partielle, une pente en direction de la partie (1) formant cuve.

4. Baignoire selon l'une des revendications 1 à 3, caractérisée en ce qu'une longueur partielle (11) de l'arête extérieure de la partie de bord (4) délimitant la partie (3) pour les pieds s'étend selon un angle de 90° par rapport à l'arête extérieure associée (10) de la surface de prolongement (5).

5. Baignoire selon l'une des revendications 1 à 4, caractérisée en ce que, à partir de l'extrémité correspondant aux pieds, le bord (13) de la baignoire opposé aux deux arêtes extérieures (10, 11), qui sont associées l'une à l'autre et s'étendent en biais selon un angle de 90°, s'étend à une distance transversale croissante de l'axe longitudinal (7) de la baignoire jusqu'au bord de la surface de prolongement (5) auquel il est raccordé.

6. Baignoire selon l'une des revendications 1 à 5, caractérisé en ce que le bord (13) présente un contour courbe.

7. Baignoire selon l'une des revendications 1 à 6, caractérisée en ce que, lorsqu'on regarde de dessus le plan formé par les bords de la baignoire, le bord intérieur de la partie (1) formant cuve présente un contour en forme de goutte, dont la zone terminée en pointe forme la partie (3) pour les pieds.
